# FASCICULE DE BREVET EUROPEEN

(11) **EP 1 263 080 B1**
(45) Date de publication et mention de la délivrance du brevet: **02.09.2009**
(21) Numéro de dépôt: 02291271.1
(22) Date de dépôt: 23.05.2002
(51) Int. Cl.: H01Q 1/28, H01Q 13/10

(54) **Antenne à fente pour avion**
Schlitzantenne für Flugzeug
Slot antenna for airplane

(30) Priorité: 25.05.2001 FR 0106903
(43) Date de publication de la demande: 04.12.2002
(73) Titulaire: AIRBUS France, 31060 Toulouse Cedex 03 (FR)
(72) Inventeur: Ceccom, René, 31470 Saiguede (FR); Pichavant, Claude, 31100 Toulouse (FR)
(74) Mandataire: Simonnet, Christine

(56) Documents cités:
- GB-A- 643 557
- GB-A- 803 723
- US-A- 3 534 370

## Description

### Domaine technique

La présente invention concerne une antenne d'émission/réception d'ondes radiofréquences constituée d'un élément excitateur amovible, intégré dans une structure fixe ou mobile, par exemple un avion, faisant rayonner tout ou partie de l'élément de structure dans lequel il est intégré, et un avion utilisant une telle antenne.

### Etat de la technique

Dans la suite de la description on considérera, à titre d'exemple non limitatif, l'antenne de l'invention intégrée dans la structure d'un avion. Mais elle pourrait aussi être intégrée dans tout autre type de véhicule.

Pour réaliser une liaison radiofréquence, tant en émission qu'en réception, l'utilisation d'une antenne est nécessaire. Une antenne de type dipole, qui est notamment utilisée pour la réception radiofréquence à bord d'un avion, nécessite un plan de masse de surface importante et une antenne de longueur suffisante eu égard aux fréquences radio considérées.

Dans un avion, les antennes sont protégées : la partie rayonnante est abritée par un radôme constitué, entre autres, d'un matériau transparent pour les ondes électromagnétiques. Une telle protection doit être profilée de manière à perturber le moins possible les performances aérodynamiques. De plus, les valeurs de découplage électromagnétique entre les différentes antennes, qui doivent se conformer aux exigences des normes (ARINC notamment), se traduisent par des contraintes d'éloignement physique entre les antennes travaillant dans les mêmes bandes de fréquence.

Dans un avion de petite taille, l'ajout d'une antenne peut, ainsi, s'avérer très problématique.

Afin de ne pas perturber les caractéristiques aérodynamiques d'un avion, on peut utiliser une antenne intégrée dans la structure de ce dernier.

Un brevet américain, US 6 047 925, décrit ainsi une antenne UHF bande étroite intégrée dans la trappe de train d'un avion. De par son principe d'installation, il est nécessaire, après chaque démontage de l'antenne, de refaire l'accord de cette dernière. Une telle intervention, si elle doit être effectuée lors d'une escale d'un avion exploité par une compagnie aérienne, est très pénalisante (surcoût, immobilisation de l'avion, outillage très spécialisé, etc.).

Une demande de brevet français, FR 1 091 358, décrit un autre type d'antenne intégrée dans la structure d'un avion. Cette antenne est une antenne fente large bande, dont les dimensions sont relativement importantes. Elle doit donc faire partie d'un élément de structure de l'avion de dimensions adaptées (dérive, etc.), sans pouvoir être dissociée de celui-ci. La dépose ou le remplacement d'une telle antenne nécessite le démontage, et éventuellement le remplacement, de l'élément de structure considéré. En plus des difficultés d'installation d'une telle antenne, les coûts de maintenance sont élevés et les durées d'immobilisation de l'avion sont importantes.

Le brevet GB-A-803,723 représente l'état de la technique le plus proche et divulgue une antenne selon le préambule de la revendication 1.

La présente invention a pour objet une antenne composée d'un élément d'excitation pouvant être facilement intégré dans un élément de structure constituant la partie rayonnante de l'antenne, sans perturber les performances aérodynamiques de l'ensemble, ledit élément d'excitation pouvant être retiré de cet élément de structure sans nécessiter le remplacement de ce dernier. Cet élément de structure peut notamment être une partie d'une construction (par exemple d'un bâtiment) ou d'un véhicule (par exemple un avion).

### Exposé de l'invention

La présente invention propose dans la revendication 1 une antenne d'émission/réception d'ondes radiofréquences, comprenant :
- un élément de structure conducteur dans la bande de fréquences de fonctionnement de l'antenne, de dimension au moins égale au quart de la longueur d'onde selon la direction de polarisation de l'onde électromagnétique pour la fréquence minimale de cette bande de fréquences, et comportant une découpe formant cavité,
- un élément excitateur amovible disposé dans cette cavité, qui agit en tant qu'excitateur de cette cavité,
- une liaison électriquement conductrice aux fréquences de fonctionnement de l'antenne, assurant une métallisation entre ledit élément excitateur et ledit élément de structure.

Cet élément excitateur comprend :
- un élément en matériau transparent aux ondes radiofréquences, rempli d'un matériau également transparent aux ondes radiofréquences,
- une lamelle conductrice formant un stub, permettant de réaliser l'accord et l'adaptation de l'antenne sur la bande de fréquences de fonctionnement,
- un capot en matériau transparent aux ondes radiofréquences, abritant l'élément excitateur et assurant la continuité du profil de l'élément de structure,
- une ligne d'alimentation du stub.

Dans un exemple de réalisation avantageux, l'élément excitateur et le capot sont en fibre de verre. Le matériau qui remplit l'élément excitateur est une résine ou un matériau thermoplastique coulé. Le stub est en cuivre recouvert en surface d'une couche argentée. Le capot est fixé sur l'élément excitateur au moyen de vis amagnétiques. L'élément excitateur a une forme apte à être fixée dans une entaille pratiquée dans un élément de la structure d'une construction ou d'un véhicule, par exemple un avion.

La présente invention selon les revendications 8-9 concerne également un avion dont au moins l'un des éléments d'extrémité d'aile comporte une cavité en forme d'entaille dans laquelle est disposé un élément excitateur tel que décrit précédemment.

L'antenne de l'invention présente de nombreux avantages :
- elle ne modifie pas les propriétés aérodynamiques de l'avion puisqu'elle est intégrée dans un élément de structure de celui-ci,
- sa mise en place ainsi que sa maintenance (démontage, échange standard, etc.) sont aisées : aucune opération de réglage ou d'accord ne sont nécessaires après le montage de celle-ci,
- les coûts de maintenance sont donc diminués,
- elle peut être proposée en tant qu'équipement optionnel dans un avion : en effet, elle peut ne pas faire partie de la structure de celui-ci, mais être fixée sur celle-ci. Un simple capot de protection peut ainsi protéger l'entaille pratiquée dans la structure de l'avion à l'emplacement permettant de recevoir l'élément excitateur,
- elle peut être intégrée dans un élément de structure suffisamment éloigné des autres antennes utilisant la même bande de fréquences ; ce qui permet de respecter les valeurs de découplage électromagnétique imposées entre antennes.

### Brève description des dessins

La figure 1 illustre l'antenne de l'invention.

La figure 2 illustre une vue éclatée d'un exemple de réalisation de l'antenne de l'invention.

Les figures 3 et 4 illustrent l'endroit de la structure de l'avion où peut être avantageusement intégrée l'antenne de l'invention.

La figure 5 illustre une courbe de réponse du TOS en fonction de la fréquence de l'antenne de l'invention.

### Exposé détaillé de modes de réalisation

Comme illustré sur la figure 1, l'antenne d'émission/réception d'ondes radiofréquences de l'inventio comprend :
- un élément de structure 8 conducteur dans la bande de fréquences de fonctionnement de l'antenne, de dimension au moins égale au quart de la longueur d'onde selon la direction de polarisation de l'onde électromagnétique pour la fréquence minimale de cette bande de fréquences, et comportant une découpe formant cavité 9,
- un élément excitateur amovible 10 disposé dans cette cavité, qui agit en tant qu'excitateur de cette cavité,
- une liaison électriquement conductrice aux fréquences de fonctionnement de l'antenne, assurant une métallisation entre ledit élément excitateur 10 et ledit élément de structure 8.

La figure 2 représente un mode de réalisation avantageux de l'élément excitateur amovible 10 de l'antenne d'émission/réception d'ondes radiofréquences de l'invention qui comprend :
- un élément 11 en un matériau diélectrique transparent aux ondes radiofréquences, par exemple en fibre de verre, rempli d'un matériau également transparent aux ondes radiofréquences, par exemple en résine ou en un matériau thermoplastique coulé,
- une lamelle conductrice formant un stub 12, par exemple en cuivre recouvert en surface d'une couche argentée afin d'améliorer la conduction (dans le domaine de fréquences considérées, la conduction se fait presque exclusivement en surface : "effet de peau") disposée dans cet élément 11, permettant de réaliser l'accord et l'adaptation de l'antenne sur la bande de fréquences utilisée,
- un capot 13 en un matériau transparent aux radiofréquences, par exemple en fibre de verre, fixé, par exemple vissé au moyen de vis amagnétiques, sur le pourtour de la cavité, ces vis assurant aussi la métallisation entre l'élément excitateur et l'élément de structure, par exemple en permettant le contact électrique entre cet élément de structure 8 conducteur et un clinquant de cuivre raccordé à la tresse de masse du câble coaxial 14 alimentant le stub 12
- une ligne 14 d'alimentation du stub, par exemple un câble coaxial, muni d'un connecteur standard de raccordement, permettant de relier l'antenne à un câble coaxial connecté à un émetteur/récepteur.

Cet élément excitateur 10 peut être fixé, en tant qu'équipement, dans une entaille pratiquée dans la structure d'une construction ou d'un véhicule, par exemple un avion, les dimensions de cette entaille déterminant la bande passante de l'antenne. L'ensemble composé de l'élément excitateur intégré dans l'élément de structure forme ainsi une antenne fente bande étroite. L'élément excitateur est logé dans la partie "fente" de cette antenne fente.

Le rayonnement de l'antenne est assuré par l'élément de structure 8 qui accueille l'élément excitateur 10. Cet élément de structure doit être constitué d'un matériau suffisamment conducteur aux fréquences utilisées, par exemple en aluminium, et de dimensions suffisantes (au minimum le quart de la longueur d'ondes selon la direction de polarisation de l'onde électromagnétique).

En pratique, le taux d'ondes stationnaires (TOS) est inférieur à 2 sur la bande de fréquences dans laquelle est utilisée l'antenne.

Les dimensions de l'antenne dépendent de la bande de fréquences souhaitée : lorsqu'on diminue la fréquence (par exemple en HF) les dimensions augmentent et les limites de fréquences dépendent des possibilités d'intégration dans la structure. Lorsqu'on augmente la fréquence (par exemple en UHF) les dimensions diminuent. On ne peut toutefois pas monter trop haut en fréquence en raison des contraintes technologiques de réalisation de la cavité.

Les fréquences minimales pouvant être transmises sont imposées par l'élément de structure 8 dans lequel on souhaite intégrer ledit élément excitateur 10. Cet élément de structure doit présenter au moins une partie dont la longueur, selon la direction de polarisation souhaitée, est supérieure ou égale au quart de la longueur d'onde correspondant à cette fréquence minimale.

La dimension minimale, selon la direction de polarisation, est égale au quart de la longueur d'onde, soit encore c/4.f, où c est la vitesse de la lumière (3.10^8 m/s) et f la fréquence en Hertz. Si la polarisation souhaitée est verticale, cette dimension minimale est la hauteur H représentée sur la figure 1.

Si l'on considère une dimension minimale de quelques mètres (afin d'être techniquement réalisable) on obtient une antenne permettant de couvrir la bande HF (2-30 MHz).

Les fréquences maximales pouvant être transmises par une telle antenne sont estimées à environ 5 GHz dans le domaine industriel. Cela correspond à une fente de 17 mm de longueur et 3 mm de hauteur. Une telle limitation en fréquence provient de la difficulté de réalisation industrielle d'une cavité de dimensions inférieures à celles-ci. Une telle antenne permet donc de couvrir la bande UHF.

L'invention peut alors s'appliquer aux bandes HF, VHF, et UHF.

Dans un exemple de réalisation illustré sur les figures 3 et 4, l'élément excitateur de l'invention est intégré dans une cavité 20 dans un des éléments d'extrémités 21 des ailes 22 d'un avion 23 ("wing tip fence" on "winglet", ou ailettes d'extrémité de voilure).

Comme illustré sur la figure 4, une telle cavité 20 peut être située dans le bord de fuite d'un tel élément.

Un tel emplacement permet de modifier le moins possible les renforts permettant auxdits éléments d'extrémité des ailes de résister aux efforts aérodynamiques lors du vol de l'avion. Mais d'autres emplacements sont également possibles.

Le câble coaxial d'alimentation du stub est raccordé à l'intérieur de ces éléments, par l'intermédiaire d'un connecteur, à un câble coaxial relié à l'émetteur/récepteur. Ce câble coaxial chemine le long de l'aile de l'avion, à l'intérieur de celle-ci. Le rayonnement de l'antenne est assuré par l'élément d'extrémité correspondant.

Cette implantation de l'antenne permet de respecter les découplages radioélectriques avec les autres antennes de radio-communication et de navigation utilisant la même bande de fréquences car lesdits éléments sont situés en partie extrême des ailes, à une distance suffisante desdites autres antennes. De plus, une telle implantation permet d'obtenir un diagramme de rayonnement vers le haut et vers le bas satisfaisant car, en extrémité des ailes, la structure de l'avion ne gêne pas la propagation des ondes vers le haut et vers le bas.

Dans un cas concret de réalisation on considère un élément excitateur, tel que représenté sur la figure 2, réalisé à l'échelle 1. Les dimensions de celui-ci sont alors les suivantes :
- longueur L = 170 mm,
- hauteur H = 83 mm.

Comme illustré sur la figure 5, l'antenne réalisée en intégrant l'élément excitateur 10 dans la cavité 20 pratiquée dans un des éléments d'extrémité 21 des ailes 22 d'un avion 23 présente un TOS (Taux d'Ondes Stationnaires) inférieur ou égal à 2 sur la bande VHF civile (108-137 MHz) dans laquelle elle est utilisée avec une direction de polarisation verticale de l'onde électromagnétique.

Dans la description qui précède l'antenne de l'invention a été décrite dans le cas particulier de son intégration dans un avion. Mais elle peut, tout aussi bien être intégrée sur tout type de véhicule (bateau, automobile, etc.) présentant un élément de structure de dimensions adéquates par rapport aux longueurs d'ondes considérées, tant pour assurer la fonction d'élément rayonnant que pour pouvoir y pratiquer une entaille de taille adéquate afin d'y insérer l'élément excitateur, et dont le matériau est suffisamment conducteur aux fréquences de fonctionnement de l'antenne.

Une telle antenne présente d'autant plus d'intérêt que le véhicule doit avoir des performances aérodynamiques élevées.

Elle peut aussi être utilisée pour des installations fixes (bâtiments, etc.) soumises à des contraintes environnementales sévères (vents violents, etc.)¸.

## Revendications

1. Antenne d'émission/réception d'ondes radiofréquences comprenant :
- un élément de structure (8) conducteur dans la bande de fréquences de fonctionnement de l'antenne, de dimension au moins égale au quart de la longueur d'onde selon la direction de polarisation de l'onde électromagnétique pour la fréquence minimale de cette bande de fréquences, et comportant une découpe formant cavité (9),
- un élément excitateur (10) disposé dans cette cavité, qui agit en tant qu'excitateur de cette cavité (9),
- une métallisation électriquement conductrice aux fréquences de fonctionnement de l'antenne assurant une métallisation entre ledit élément excitateur (10) et ledit élément de structure (8), où
l'élément excitateur (10) comprend :
- un élément (11) en matériau transparent aux ondes radiofréquences, rempli d'un matériau également transparent aux ondes radiofréquences,
- une lamelle conductrice (12) formant un stub permettant de réaliser l'accord et l'adaptation de l'antenne sur la bande de fréquences de fonctionnement, et
- une ligne (14) d'alimentation du stub,
**caractérisée en ce que** l'élément excitateur est amovible et **en ce qu'**il comprend
- un capot (13) en matériau transparent aux radiofréquences abritant l'élément excitateur (10) et assurant la continuité du profil de l'élément de structure (8).

2. Antenne selon la revendication 1, dans laquelle l'élément excitateur (10) et le capot (13) sont en fibre de verre.

3. Antenne selon la revendication 1, dans laquelle le matériau qui remplit l'élément excitateur (10) est une résine ou un matériau thermoplastique coulé.

4. Antenne selon la revendication 1, dans laquelle le stub est en cuivre recouvert en surface d'une couche argentée.

5. Antenne selon la revendication 1, dans laquelle le capot (13) est fixé sur l'élément excitateur (10) au moyen de vis amagnétiques.

6. Antenne selon l'une quelconque des revendications précédentes dans laquelle l'élément excitateur (10), a une forme apte à être fixée dans une entaille pratiquée dans un élément de la structure d'une construction ou d'un véhicule.

7. Antenne selon la revendication 6, dans lequel ledit véhicule est un avion.

8. Avion **caractérisé en ce qu**'il comporte une antenne selon l'une quelconque des revendications 1 à 6, l'élément de structure (8) étant un des éléments de structure de l'avion muni d'une cavité dans laquelle est disposé l'élément excitateur (10).

9. Avion **caractérisé en ce qu'**il comporte une antenne selon l'une quelconque des revendications 1 à 6, l'élément de structure (8) étant l'un des éléments (21) d'extrémité d'aile de l'avion muni d'une cavité dans laquelle, est disposé l'élément excitateur (10).

## Claims

1. Antenna for the transmission / reception of radio frequency waves comprising:
- a structural element (8) that is conducting in the operating frequency band of the antenna, with size equal to at least one quarter of the wavelength along the polarization direction of the electromagnetic wave for the minimum frequency of this frequency band, and comprising a cutout forming a cavity (9),
- an exciting element (10) placed in this cavity that acts as an exciter of this cavity (9),
- a metallization that is electrically conducting at the operating frequency of the antenna, providing a metallization between the said exciting element (10) and the said structural element (8),
where this exciting element (10) comprises:
- an element (11) made of a material transparent to radiofrequency waves, filled with a material that is also transparent to radiofrequency waves,
- a conducting strip (12) forming a stub, used for tuning and matching the antenna on the operating frequency band, and
- a stub power supply line (14),
**characterized in that** the exciting element is removable, and **in that** it comprises a cover (13) made of a material transparent to radiofrequency waves, containing the exciting element (10) and maintaining continuity of the profile of the structural element (8).

2. Antenna according to claim 1, in which the exciting element (10) and the cover (13) are made of glass fiber.

3. Antenna according to claim 1, in which the material that fills the exciting element (10) is a resin or a cast thermoplastic material.

4. Antenna according to claim 1, in which the stub is made of copper covered with a silver plated layer on the surface.

5. Antenna according to claim 1, in which the cover (13) is fixed on the exciting element (10) using non-magnetic screws.

6. Antenna according to any one of the previous claims, in which the exciting element (10) is shaped such that it can be fixed in a notch formed in a structural element of a building or a vehicle.

7. Antenna according to claim 6, in which the said vehicle is an aircraft.

8. Aircraft, **characterized in that** it comprises an antenna according to any one of claims 1 to 6, the structural element (8) being one of structural elements of the aircraft fitted with a cavity in which the exciting element (10) is placed.

9. Aircraft, **characterized in that** it comprises an antenna according to any one of claims 1 to 6, the structural element (8) being one of the wing end elements (21) of the aircraft provided with a cavity in which the exciting element (10) is placed.

## Patentansprüche

1. Antenne zum Senden/Empfang von Hochfrequenzwellen, umfassend:
- ein Strukturelement (8) eines Leiters im Arbeitsfrequenzband der Antenne einer Abmessung, die mindestens gleich dem Viertel der Wellenlänge in der Polarisationsrichtung der elektromagnetischen Welle für die Minimalfrequenz dieses Frequenzbandes ist, und das einen einen Hohlraum (9) bildenden Ausschnitt umfasst,
- ein in diesem Hohlraum befindliches Erregerelement (10), das als Erreger dieses Hohlraums (9) fungiert,
- eine bei den Arbeitsfrequenzen der Antenne elektrisch leitende Metallisierung, die eine Metallisierung zwischen dem Erregerelement (10) und dem Strukturelement (8) gewährleistet,
wobei das Erregerelement (10)
- ein Element (11) aus für Hochfrequenzwellen transparentem Material, das mit einem ebenfalls für Hochfrequenzwellen transparenten Material gefüllt ist,
- eine Leiterlamelle (12), die einen Stub bzw. eine Stichleitung bildet, die die Durchführung der Abstimmung und Anpassung der Antenne mit dem bzw. an das Arbeitsfrequenzband ermöglichen, und
- eine Zuführungsleitung (14) des Stub umfasst,
**dadurch gekennzeichnet, dass** das Erregerelement ablösbar ist und eine Blende bzw. Haube (13) aus einem für Hochfrequenzwellen transparenten Material umfasst, die das Erregerelement (10) aufnehmen bzw. schützen und die Kontinuität des Profils des Strukturelements (8) gewährleisten.

2. Antenne nach Anspruch 1, wobei das Erregerelement (10) und die Haube (13) aus Glasfasern bestehen.

3. Antenne nach Anspruch 1, wobei das Material, das das Erregerelement (10) füllt, ein Harz oder ein thermoplastisches Gussmaterial ist.

4. Antenne nach Anspruch 1, wobei der Stub aus Kupfer, das auf der Oberfläche mit einer Silberschicht bedeckt ist, besteht.

5. Antenne nach Anspruch 1, wobei die Haube (13) an dem Erregerelement (10) mittels nichtmagnetischer Schrauben befestigt ist.

6. Antenne nach einem der vorhergehenden Ansprüche, wobei das Erregerelement (10) eine Form aufweist, die in einem Einschnitt bzw. Schlitz, die in einem Strukturelement einer Konstruktion oder eines Fahrzeugs ausgeführt sind, befestigt werden kann.

7. Antenne nach Anspruch 6, wobei das Fahrzeug ein Flugzeug ist.

8. Flugzeug, das **dadurch gekennzeichnet ist, dass** es eine Antenne nach einem der Ansprüche 1 bis 6 umfasst, wobei das Strukturelement (8) eines der Strukturelemente des Flugzeugs ist, das mit einem Hohlraum ausgestattet ist, in dem das Erregerelement (10) angebracht ist.

9. Flugzeug, das **dadurch gekennzeichnet ist, dass** es eine Antenne nach einem der Ansprüche 1 bis 6 umfasst, wobei das Strukturelement (8) eines der Elemente (21) der Flügelenden des Flugzeugs ist, das mit einem Hohlraum ausgestattet ist, in dem das Erregerelement (10) angebracht ist.
